# EUROPÄISCHE PATENTSCHRIFT

(11) **EP 3 898 115 B1**
(45) Veröffentlichungstag und Bekanntmachung des Hinweises auf die Patenterteilung: **26.03.2025**
(21) Anmeldenummer: 19808841.1
(22) Anmeldetag: 29.11.2019
(51) Int. Cl.: B25C 1/18, B25C 1/00

(54) **EINTREIBVORRICHTUNG**
DRIVING DEVICE
DISPOSITIF D'ENFONCEMENT

(30) Priorität: 20.12.2018 EP 18214817
(43) Veröffentlichungstag der Anmeldung: 27.10.2021
(73) Patentinhaber: Hilti Aktiengesellschaft, 9494 Schaan (LI)
(72) Erfinder: SCHWERTNER, Wolfram, 9470 Werdenberg (CH); SCHALBETTER, Dionys, 9469 Haag (CH)
(74) Vertreter: Hilti Aktiengesellschaft Corporate Intellectual Property
(86) Internationale Anmeldenummer: PCT/EP2019/083020
(87) Internationale Veröffentlichungsnummer: WO 2020/126408

(56) Entgegenhaltungen:
- EP-A2- 2 269 773
- EP-A2- 2 591 882
- US-B1- 6 851 595

## Beschreibung

### Technisches Gebiet

Die Anmeldung betrifft eine Vorrichtung zum Eintreiben eines Befestigungselements in einen Untergrund.

### Stand der Technik

Bei derartigen Vorrichtungen hängt eine Eintreibtiefe des Befestigungselements in den Untergrund von mehreren Einflussgrössen ab und ist bei verschiedenen Anwendungen unterschiedlich. Um eine gewünschte Eintreibtiefe sicherzustellen, ist es bekannt, die Eintreibvorrichtung mit einer Eintreibtiefenverstelleinrichtung auszustatten, mit welcher ein Benutzer die Eintreibtiefe in einem begrenzten Bereich justieren kann.

Aus der US 6 851 595 B1 ist eine Eintreibvorrichtung mit einer Eintreibtiefenverstelleinrichtung bekannt, bei der ein Anpresselement an einer Schraubenmutter anliegt, welche auf einer Gewindestange aufgeschraubt ist. Die Gewindestange überträgt eine Anpressbewegung der Eintreibvorrichtung auf ein mit einem Gehäuse der Eintreibvorrichtung verbundenes Gestänge. Eine Eintreibtiefe von Nägeln ist mittels Drehung der Schraubenmutter auf der Gewindestange verstellbar.

### Darstellung der Erfindung

Die Aufgabe ist gelöst bei einer Vorrichtung zum Eintreiben eines Befestigungselements in einen Untergrund, umfassend einen Antrieb und ein bevorzugt als Kolben ausgebildetes Eintreibelement, welches von dem Antrieb von einer Ausgangsstellung in einer Eintreibrichtung in eine Setzstellung angetrieben wird, um ein Befestigungselement in den Untergrund einzutreiben, weiterhin umfassend ein Abbremselement mit einer Anlagefläche, welche die Setzstellung des Eintreibelements festlegt und an welcher das Eintreibelement in der Setzstellung insbesondere anliegt, weiterhin umfassend ein Anpresselement, welches eine Stirnfläche aufweist, welche in der Eintreibrichtung an den Untergrund anpressbar ist, wobei die Stirnfläche und die Anlagefläche in der Eintreibrichtung einen Abstand zueinander aufweisen, welcher eine Eintreibtiefe des Befestigungselements in den Untergrund festlegt, weiterhin umfassend eine Verstelleinrichtung, mit welcher der Abstand zwischen der Stirnfläche und der Anlagefläche verstellbar ist, wobei die Verstelleinrichtung ein Stellelement umfasst, welches mittels einer ersten Gewindeverbindung mit dem Abbremselement und mittels einer zweiten Gewindeverbindung mit dem Anpresselement verbunden ist, so dass eine Drehung des Stellelements einerseits das Stellelement relativ zu dem Abbremselement und relativ zu dem Anpresselement und andererseits das Anpresselement relativ zu dem Abbremselement versetzt. Dadurch ist eine einfache Verstellung des Abstands zwischen der Setzstellung und dem Untergrund ermöglicht, so dass eine Eintreibtiefe des Befestigungselements in den Untergrund durch einen Benutzer der Vorrichtung einstellbar ist.

Eine vorteilhafte Ausführungsform ist dadurch gekennzeichnet, dass eine Gewindeachse der ersten Gewindeverbindung in der Eintreibrichtung orientiert ist. Ebenso vorteilhaft ist eine Gewindeachse der zweiten Gewindeverbindung in der Eintreibrichtung orientiert.

Eine vorteilhafte Ausführungsform ist dadurch gekennzeichnet, dass die erste Gewindeverbindung ein Rechtsgewinde und die zweite Gewindeverbindung ein Linksgewinde aufweist. Alternativ weist die erste Gewindeverbindung ein Linksgewinde und die zweite Gewindeverbindung ein Rechtsgewinde auf. Eine weitere vorteilhafte Ausführungsform ist dadurch gekennzeichnet, dass die erste Gewindeverbindung eine erste Gewindesteigung aufweist, und wobei die zweite Gewindeverbindung eine zweite Gewindesteigung aufweist, welche sich von der ersten Gewindesteigung unterscheidet. Durch diese Massnahmen wird auf einfache Weise verwirklicht, dass eine Drehung des Stellelements das Anpresselement relativ zu dem Abbremselement versetzt.

Eine vorteilhafte Ausführungsform ist dadurch gekennzeichnet, dass die erste Gewindeverbindung ein erstes Innengewinde und ein erstes Aussengewinde aufweist, und wobei die zweite Gewindeverbindung ein zweites Innengewinde und ein zweites Aussengewinde aufweist. Bevorzugt weist das Stellelement das erste Aussengewinde und/oder das zweite Aussengewinde auf. Besonders bevorzugt ist das Stellelement als Gewindemuffe ausgebildet, welche auf das Abbremselement und auf das Anpresselement aufgeschraubt ist.

Eine vorteilhafte Ausführungsform ist dadurch gekennzeichnet, dass die Vorrichtung ein Gehäuse und einen Anpressfühler umfasst, welcher erstes mit dem Untergrund in Anlage kommt, wenn die Vorrichtung in der Eintreibrichtung an den Untergrund angepresst wird, und welcher relativ zu dem Gehäuse gegen die Eintreibrichtung zwischen einer Ausgangsstellung und einer Anpressstellung versetzbar ist, wobei sich der Anpressfühler in der Ausgangsstellung befindet, wenn die Vorrichtung nicht an den Untergrund angepresst ist, und wobei sich der Anpressfühler in der Anpressstellung befindet, wenn die Vorrichtung an den Untergrund angepresst ist. Bevorzugt überragt der Anpressfühler in der Ausgangsstellung das Anpresselement in der Eintreibrichtung. Alternativ ist der Anpressfühler durch das Anpresselement gebildet.

Eine vorteilhafte Ausführungsform ist dadurch gekennzeichnet, dass der Antrieb einen bevorzugt als Feder ausgebildeten potentiellen Energiespeicher zur Speicherung von potentieller Energie, mittels welcher das Eintreibelement angetrieben wird, und eine Energieübertragungseinrichtung zur Übertragung von Energie aus einer Energiequelle auf den potentiellen Energiespeicher umfasst.

### Ausführungsbeispiele

Nachfolgend werden Ausführungsformen einer Vorrichtung zum Eintreiben eines Befestigungselements in einen Untergrund anhand von Beispielen unter Bezugnahme auf die Zeichnungen näher erläutert. Es zeigen:
- Fig. 1: eine Seitenansicht einer Eintreibvorrichtung,
- Fig. 2: eine Seitenansicht der Eintreibvorrichtung mit geöffnetem Gehäuse,
- Fig. 3: einen Längsschnitt eines Teils einer Eintreibvorrichtung in einer ersten Einstellung,
- Fig. 4: einen Längsschnitt eines Teils der Eintreibvorrichtung in einer zweiten Einstellung.

Fig. 1 zeigt eine Eintreibvorrichtung 10 zum Eintreiben eines Befestigungselements, beispielsweise eines Nagels oder Bolzens, in einen Untergrund in einer Seitenansicht. Die Eintreibvorrichtung 10 weist ein nicht dargestelltes Eintreibelement zur Übertragung von Energie auf das Befestigungselement sowie ein Gehäuse 20 auf, in welchem das Eintreibelement und ein ebenfalls nicht dargestellter Antrieb zur Beförderung des Eintreibelements aufgenommen sind.

Die Eintreibvorrichtung 10 weist ferner einen Griff 30, ein Magazin 40 und eine den Griff 30 mit dem Magazin 40 verbindende Brücke 50 auf. An der Brücke 50 sind ein Gerüsthaken 60 zur Aufhängung der Eintreibvorrichtung 10 an einem Gerüst oder dergleichen und ein als elektrischer Akku 590 ausgebildeter elektrischer Energiespeicher befestigt. An dem Griff 30 sind ein Abzug 34 sowie ein als Handschalter 35 ausgebildeter Grifffühler angeordnet. Weiterhin weist die Eintreibvorrichtung 10 einen Führungskanal 700 für eine Führung des Befestigungselements und eine Anpresseinrichtung 750 zur Erkennung eines Abstandes der Eintreibvorrichtung 10 von einem nicht dargestellten Untergrund auf. Ein Ausrichten der Eintreibvorrichtung senkrecht zu einem Untergrund wird durch eine Ausrichthilfe 45 unterstützt.

Fig. 2 zeigt die Eintreibvorrichtung 10 mit geöffnetem Gehäuse 20. In dem Gehäuse 20 ist ein Antrieb 70 zur Beförderung eines Eintreibelements 71 aufgenommen. Der Antrieb 70 umfasst einen nicht dargestellten Elektromotor zur Umwandlung von elektrischer Energie aus dem Akku 590 in Drehenergie, eine ein Getriebe 400 umfassende Drehmomentübertragungseinrichtung zur Übertragung eines Drehmomentes des Elektromotors auf einen als Spindeltrieb 300 ausgebildeten Bewegungsumwandler, eine einen Rollenzug 260 umfassende Kraftübertragungseinrichtung zur Übertragung einer Kraft von dem Bewegungsumwandler auf einen als Feder 200 ausgebildeten mechanischen Energiespeicher und zur Übertragung einer Kraft von der Feder 200 auf das Energieübertragungselement.

Die Fig. 3 und 4 zeigen eine Eintreibvorrichtung 310 mit einem Gehäuse 320 und einem Magazin 340 teilweise in einem Längsschnitt. Die Eintreibvorrichtung 310 umfasst einen Antrieb 370 und ein als Kolben ausgebildetes Eintreibelement 371, welches von dem Antrieb 370 von einer Ausgangsstellung in einer Eintreibrichtung 330 in eine Setzstellung angetrieben wird, um ein Befestigungselement in einen Untergrund einzutreiben. Die Eintreibvorrichtung 310 umfasst ein Abbremselement 350 mit einer Anlagefläche 351, welche die in den Fig. 3 und 4 dargestellte Setzstellung des Eintreibelements 371 festlegt. Das Abbremselement 350 weist einen Halter 352 mit der Anlagefläche 351, ein Dämpfelement 353, ein Aufschlagelement 354 und ein Hülsenelement 355 auf. Am Ende eines Eintreibvorgangs schlägt das Eintreibelement 371 auf das Aufschlagelement 354 und mittels des Dämpfelements 353 gedämpft abgebremst. Das Aufschlagelement 354 besteht aus einem starren Material, wie beispielsweise Stahl, und das Dämpfelement 353 besteht aus einem elastisch stark verformbaren Material, wie beispielsweise einem Elastomer. In der Setzstellung liegt das Eintreibelement 371 an dem Aufschlagelement 354 an, wie in den Fig. 3 und 4 gezeigt. Bei nicht gezeigten Ausführungsbeispielen liegt das Eintreibelement in der Setzstellung an der Anlagefläche an.

Die Eintreibvorrichtung 310 umfasst weiterhin ein Anpresselement 380, welches eine Stirnfläche 381 aufweist, welche in der Eintreibrichtung 330 an den Untergrund anpressbar ist. Die Stirnfläche 381 und die Anlagefläche 351 weisen in der Eintreibrichtung 330 einen Abstand a zueinander auf, welcher eine Eintreibtiefe des Befestigungselements in den Untergrund festlegt, da die Stirnfläche 381 während des Eintreibvorgangs an dem Untergrund anliegt und die Anlagefläche 351 die Setzstellung des Eintreibelements 371 festlegt. Dieser Abstand ist mittels einer Verstelleinrichtung 410 verstellbar. Die Verstelleinrichtung 410 umfasst ein Stellelement 420, welches mittels einer ersten Gewindeverbindung 430 mit dem Hülsenelement 355 des Abbremselements 350 und mittels einer zweiten Gewindeverbindung 440 mit dem Anpresselement 380 verbunden ist. Die erste Gewindeverbindung 430 und die zweite Gewindeverbindung 440 weisen jeweils eine Gewindeachse auf, welche in der Eintreibrichtung 330 orientiert ist.

Aufgrund der ersten Gewindeverbindung 430 bewirkt eine Drehung des Stellelements 420 ein Versetzen des Stellelements 420 relativ zu dem Abbremselement 350. Aufgrund der zweiten Gewindeverbindung 440 bewirkt eine Drehung des Stellelements 420 ein Versetzen des Stellelements 420 relativ zu dem Anpresselement 380. Die erste Gewindeverbindung 430 weist ein Rechtsgewinde auf, wohingegen die zweite Gewindeverbindung 440 ein Linksgewinde aufweist. Dadurch bewirkt eine Drehung des Stellelements 420 insgesamt ein Versetzen des Anpresselements 350 relativ zu dem Abbremselement 380. Dadurch ist eine einfache Verstellung des Abstands zwischen der Setzstellung und dem Untergrund ermöglicht. Eine Gewindesteigung der ersten Gewindeverbindung 430 und der zweiten Gewindeverbindung 440 ist dabei gleich. Bei nicht gezeigten Ausführungsbeispielen weist die erste Gewindeverbindung ein Linksgewinde und die zweite Gewindeverbindung ein Rechtsgewinde auf oder die Gewindesteigungen der ersten und der zweiten Gewindeverbindung unterscheiden sich voneinander bei gleicher oder entgegengesetzter Gewindeorientierung.

Wie in den Fig. 3 und 4 dargestellt ist, weist die erste Gewindeverbindung 430 ein erstes Innengewinde 431 und ein erstes Aussengewinde 433 auf. Ausserdem weist die zweite Gewindeverbindung 440 ein zweites Innengewinde 442 und ein zweites Aussengewinde aufweist 444 auf. Das Stellelement 420 ist als Gewindemuffe ausgebildet, welche das erste Aussengewinde 433 und das zweite Aussengewinde 444 aufweist und damit auf das Abbremselement 350 beziehungsweise auf das Anpresselement 380 aufgeschraubt ist.

Die Eintreibvorrichtung 310 umfasst weiterhin einen Anpressfühler 450, welcher das Anpresselement 380 und dessen Stirnfläche 381 in der Eintreibrichtung 330 überragt und dadurch als erstes mit dem Untergrund in Anlage kommt, wenn die Eintreibvorrichtung 310 in der Eintreibrichtung 330 an den Untergrund angepresst wird. Der Anpressfühler 450 ist relativ zu dem Gehäuse 320 in und gegen die Eintreibrichtung 330 zwischen einer Ausgangsstellung und einer Anpressstellung versetzbar. Mittels einer Anpressfeder 460 ist der Anpressfühler 450 in die in den Fig. 3 und 4 dargestellte Ausgangsstellung vorbelastet. Wenn die Eintreibvorrichtung 310 an den Untergrund angepresst ist, befindet sich der Anpressfühler in der Anpressstellung, in der ein Eintreibvorgang der Eintreibvorrichtung 310 freigegeben ist. Wenn die Eintreibvorrichtung 310 nicht an den Untergrund angepresst ist, befindet sich der Anpressfühler in der in den Fig. 3 und 4 dargestellten Ausgangsstellung, in der ein Eintreibvorgang gesperrt ist. Bei nicht gezeigten Ausführungsbeispielen ist der Anpressfühler durch das Anpresselement gebildet.

In Fig. 3 befindet sich die Verstelleinrichtung 410 in einer Stellung mit kleinstmöglichem Abstand a zwischen der Stirnfläche 381 und der Anlagefläche 351 und somit grösstmöglicher Eintreibtiefe. In dieser Stellung liegen das Hülsenelement 355 und das Anpresselement 380 aneinander an, wodurch ein Verstellweg der Verstelleinrichtung 410 und damit die Eintreibtiefe nach oben begrenzt sind. In Fig. 4 befindet sich die Verstelleinrichtung 410 dagegen in einer Stellung mit grösstmöglichem Abstand a zwischen der Stirnfläche 381 und der Anlagefläche 351 und somit kleinstmöglicher Eintreibtiefe. In dieser Stellung sowie bevorzugt in einer oder mehreren Zwischenstellungen rastet das Stellelement 420 mittels einer nicht weiter dargestellten Rastvorrichtung ein.

## Patentansprüche

1. Vorrichtung zum Eintreiben eines Befestigungselements in einen Untergrund, umfassend einen Antrieb (70) und ein insbesondere als Kolben ausgebildetes Eintreibelement (371), welches von dem Antrieb (70) von einer Ausgangsstellung in einer Eintreibrichtung in eine Setzstellung angetrieben wird, um ein Befestigungselement in den Untergrund einzutreiben, weiterhin umfassend ein Abbremselement (350) mit einer Anlagefläche (351), welche die Setzstellung des Eintreibelements (371) festlegt und an welcher das Eintreibelement (371) in der Setzstellung insbesondere anliegt, weiterhin umfassend ein Anpresselement (380), welches eine Stirnfläche (381) aufweist, welche in der Eintreibrichtung an den Untergrund anpressbar ist, wobei die Stirnfläche (381) und die Anlagefläche (351) in der Eintreibrichtung einen Abstand zueinander aufweisen, welcher eine Eintreibtiefe des Befestigungselements in den Untergrund festlegt, weiterhin umfassend eine Verstelleinrichtung (410), mit welcher der Abstand zwischen der Stirnfläche (381) und der Anlagefläche (351) verstellbar ist, wobei die Verstelleinrichtung (410) ein Stellelement (420) umfasst, welches mittels einer ersten Gewindeverbindung (430) mit dem Abbremselement (350) und mittels einer zweiten Gewindeverbindung (440) mit dem Anpresselement (380) verbunden ist, so dass eine Drehung des Stellelements (420) einerseits das Stellelement (420) relativ zu dem Abbremselement (350) und andererseits das Anpresselement (380) relativ zu dem Abbremselement (350) versetzt, **dadurch gekennzeichnet, dass** eine Drehung des Stellelements (420) das Stellelement (420) relativ zu dem Anpresselement (380) versetzt.

2. Vorrichtung nach Anspruch 1, wobei eine Gewindeachse der ersten Gewindeverbindung (430) in der Eintreibrichtung orientiert ist.

3. Vorrichtung nach einem der vorhergehenden Ansprüche, wobei eine Gewindeachse der zweiten Gewindeverbindung (440) in der Eintreibrichtung orientiert ist.

4. Vorrichtung nach einem der vorhergehenden Ansprüche, wobei die erste Gewindeverbindung (430) ein Rechtsgewinde und die zweite Gewindeverbindung (440) ein Linksgewinde aufweist.

5. Vorrichtung nach einem der Ansprüche 1 bis 3, wobei die erste Gewindeverbindung (430) ein Linksgewinde und die zweite Gewindeverbindung (440) ein Rechtsgewinde aufweist.

6. Vorrichtung nach einem der vorhergehenden Ansprüche, wobei die erste Gewindeverbindung (430) eine erste Gewindesteigung aufweist, und wobei die zweite Gewindeverbindung (440) eine zweite Gewindesteigung aufweist, welche sich von der ersten Gewindesteigung unterscheidet.

7. Vorrichtung nach einem der vorhergehenden Ansprüche, wobei die erste Gewindeverbindung (430) ein erstes Innengewinde und ein erstes Aussengewinde aufweist, und wobei die zweite Gewindeverbindung (440) ein zweites Innengewinde und ein zweites Aussengewinde aufweist.

8. Vorrichtung nach Anspruch 7, wobei das Stellelement (420) das erste Aussengewinde und/oder das zweite Aussengewinde aufweist.

9. Vorrichtung nach einem der vorhergehenden Ansprüche, wobei das Stellelement (420) als Gewindemuffe ausgebildet ist, welche auf das Abbremselement (350) und auf das Anpresselement (380) aufgeschraubt ist.

10. Vorrichtung nach einem der vorhergehenden Ansprüche, weiterhin umfassend ein Gehäuse (20) und einen Anpressfühler (450), welcher erstes mit dem Untergrund in Anlage kommt, wenn die Vorrichtung in der Eintreibrichtung an den Untergrund angepresst wird, und welcher relativ zu dem Gehäuse (20) gegen die Eintreibrichtung zwischen einer Ausgangsstellung und einer Anpressstellung versetzbar ist, wobei sich der Anpressfühler (450) in der Ausgangsstellung befindet, wenn die Vorrichtung nicht an den Untergrund angepresst ist, und wobei sich der Anpressfühler (450) in der Anpressstellung befindet, wenn die Vorrichtung an den Untergrund angepresst ist.

11. Vorrichtung nach Anspruch 10, wobei der Anpressfühler (450) in der Ausgangsstellung das Anpresselement (380) in der Eintreibrichtung überragt.

12. Vorrichtung nach Anspruch 10, wobei der Anpressfühler (450) durch das Anpresselement (380) gebildet ist.

13. Vorrichtung nach einem der vorhergehenden Ansprüche, wobei der Antrieb (70) einen insbesondere als Feder ausgebildeten potentiellen Energiespeicher (200) zur Speicherung von potentieller Energie, mittels welcher das Eintreibelement (371) angetrieben wird, und eine Energieübertragungseinrichtung zur Übertragung von Energie aus einer Energiequelle auf den potentiellen Energiespeicher umfasst.

## Claims

1. Apparatus for driving a fastening element into a base material, comprising a power unit (70) and a driving element (371) which is designed in particular as a piston and is driven by the power unit (70) in a driving direction from a starting position into a setting position in order to drive a fastening element into the base material, furthermore comprising a braking element (350) with a contact surface (351) which defines the setting position of the driving element (371) and against which the driving element (371) lies in particular in the setting position, furthermore comprising a pressing element (380) which has an end surface (381) which can be pressed in the driving direction onto the base material, wherein, in the driving direction, the end surface (381) and the contact surface (351) are at a distance from each other which defines a driving depth of the fastening element into the base material, furthermore comprising an adjustment device (410) with which the distance between the end surface (381) and the contact surface (351) can be adjusted, wherein the adjustment device (410) comprises an adjusting element (420) which is connected by means of a first threaded connection (430) to the braking element (350) and by means of a second threaded connection (440) to the pressing element (380), and therefore rotation of the adjusting element (420) firstly offsets the adjusting element (420) relative to the braking element (350) and secondly offsets the pressing element (380) relative to the braking element (350), **characterized in that** rotation of the adjusting element (420) offsets the adjusting element (420) relative to the pressing element (380).

2. Apparatus according to Claim 1, wherein a thread axis of the first threaded connection (430) is oriented in the driving direction.

3. Apparatus according to one of the preceding claims, wherein a thread axis of the second threaded connection (440) is oriented in the driving direction.

4. Apparatus according to one of the preceding claims, wherein the first threaded connection (430) has a right-handed thread and the second threaded connection (440) has a left-handed thread.

5. Apparatus according to one of Claims 1 to 3, wherein the first threaded connection (430) has a left-handed thread and the second threaded connection (440) has a right-handed thread.

6. Apparatus according to one of the preceding claims, wherein the first threaded connection (430) has a first thread pitch, and wherein the second threaded connection (440) has a second thread pitch which differs from the first thread pitch.

7. Apparatus according to one of the preceding claims, wherein the first threaded connection (430) has a first internal thread and a first external thread, and wherein the second threaded connection (440) has a second internal thread and a second external thread.

8. Apparatus according to Claim 7, wherein the adjusting element (420) has the first external thread and/or the second external thread.

9. Apparatus according to one of the preceding claims, wherein the adjusting element (420) is designed as a threaded sleeve which is screwed onto the braking element (350) and onto the pressing element (380).

10. Apparatus according to one of the preceding claims, furthermore comprising a housing (20) and a pressing sensor (450) which comes into contact with the base material only when the apparatus is pressed in the driving direction against the base material and which can be offset relative to the housing (20) counter to the driving direction between a starting position and a pressing position, wherein the pressing sensor (450) is in the starting position when the apparatus is not pressed against the base material, and wherein the pressing sensor (450) is in the pressing position when the apparatus is pressed against the base material.

11. Apparatus according to Claim 10, wherein the pressing sensor (450) in the starting position protrudes beyond the pressing element (380) in the driving direction.

12. Apparatus according to Claim 10, wherein the pressing sensor (450) is formed by the pressing element (380).

13. Apparatus according to one of the preceding claims, wherein the power unit (70) comprises a potential energy store (200), designed in particular as a spring, for storing potential energy, by means of which the driving element (371) is driven, and an energy transmission device for transmitting energy from an energy source to the potential energy store.

## Revendications

1. Dispositif pour enfoncer un élément de fixation dans un support, comprenant un entraînement (70) et un élément d'enfoncement (371) réalisé notamment sous forme de piston, qui est entraîné par l'entraînement (70) d'une position de départ dans une direction d'enfoncement dans une position de pose, afin d'enfoncer un élément de fixation dans le support, comprenant en outre un élément de freinage (350) avec une surface d'appui (351), qui détermine la position de pose de l'élément d'enfoncement (371) et contre laquelle l'élément d'enfoncement (371) s'appuie notamment dans la position de pose, comprenant en outre un élément de pression (380) qui présente une surface frontale (381) qui peut être pressée contre le support dans la direction d'enfoncement, la surface frontale (381) et la surface d'appui (351) présentant un écart l'une par rapport à l'autre dans la direction d'enfoncement, qui détermine une profondeur d'enfoncement de l'élément de fixation dans le support, comprenant en outre un appareil de réglage (410) avec lequel la distance entre la surface frontale (381) et la surface d'appui (351) peut être réglée, l'appareil de réglage (410) comprenant un élément de réglage (420) qui est relié au moyen d'une première liaison filetée (430) à l'élément de freinage (350) et au moyen d'une deuxième liaison filetée (440) à l'élément de pression (380), de telle sorte qu'une rotation de l'élément de réglage (420) déplace d'une part l'élément de réglage (420) par rapport à l'élément de freinage (350) et d'autre part l'élément de pression (380) par rapport à l'élément de freinage (350), **caractérisé en ce qu'**une rotation de l'élément de réglage (420) déplace l'élément de réglage (420) par rapport à l'élément de pression (380).

2. Dispositif selon la revendication 1, dans lequel un axe de filetage de la première liaison filetée (430) est orienté dans la direction d'enfoncement.

3. Dispositif selon l'une quelconque des revendications précédentes, dans lequel un axe de filetage de la deuxième liaison filetée (440) est orienté dans la direction d'enfoncement.

4. Dispositif selon l'une quelconque des revendications précédentes, dans lequel la première liaison filetée (430) présente un filetage à droite et la deuxième liaison filetée (440) présente un filetage à gauche.

5. Dispositif selon l'une quelconque des revendications 1 à 3, dans lequel la première liaison filetée (430) présente un filetage à gauche et la deuxième liaison filetée (440) présente un filetage à droite.

6. Dispositif selon l'une quelconque des revendications précédentes, dans lequel la première liaison filetée (430) présente un premier pas de filetage, et dans lequel la deuxième liaison filetée (440) présente un deuxième pas de filetage qui est différent du premier pas de filetage.

7. Dispositif selon l'une quelconque des revendications précédentes, dans lequel la première liaison filetée (430) présente un premier filetage intérieur et un premier filetage extérieur, et dans lequel la deuxième liaison filetée (440) présente un deuxième filetage intérieur et un deuxième filetage extérieur.

8. Dispositif selon la revendication 7, dans lequel l'élément de réglage (420) présente le premier filetage extérieur et/ou le deuxième filetage extérieur.

9. Dispositif selon l'une quelconque des revendications précédentes, dans lequel l'élément de réglage (420) est réalisé sous forme de manchon fileté qui est vissé sur l'élément de freinage (350) et sur l'élément de pression (380).

10. Dispositif selon l'une quelconque des revendications précédentes, comprenant en outre un boîtier (20) et un capteur de pression (450) qui vient en premier en appui avec le support lorsque le dispositif est pressé contre le support dans la direction d'enfoncement, et qui peut être déplacé par rapport au boîtier (20) à l'encontre de la direction d'enfoncement entre une position initiale et une position de pression, dans lequel le capteur de pression (450) se trouve dans la position initiale lorsque le dispositif n'est pas pressé contre le support, et dans lequel le capteur de pression (450) se trouve dans la position de pression lorsque le dispositif est pressé contre le support.

11. Dispositif selon la revendication 10, dans lequel le capteur de pression (450), dans la position initiale, dépasse l'élément de pression (380) dans la direction d'enfoncement.

12. Dispositif selon la revendication 10, dans lequel le capteur de pression (450) est formé par l'élément de pression (380).

13. Dispositif selon l'une quelconque des revendications précédentes, dans lequel l'entraînement (70) comprend un accumulateur d'énergie potentiel (200), réalisé notamment sous forme de ressort, pour stocker de l'énergie potentielle au moyen de laquelle l'élément d'enfoncement (371) est entraîné, et un dispositif de transmission d'énergie pour transmettre de l'énergie d'une source d'énergie à l'accumulateur d'énergie potentiel.
